# EUROPÄISCHE PATENTANMELDUNG

(11) **EP 0 418 402 A1**
(43) Veröffentlichungstag der Anmeldung: **27.03.1991**
(21) Anmeldenummer: 90908145.7
(22) Anmeldetag: 15.02.1990
(51) Int. Cl.: E21B 4/14, E21B 17/043

(54) **EINRICHTUNG ZUR HERSTELLUNG VON BOHRLÖCHERN IM BODEN**

(30) Priorität: 11.04.1989 SU 4701291
(71) Anmelder: MOSKOVSKOE NAUCHNO-PROIZVODSTVENNOE OBIEDINENIE PO MEKHANIZIROVANNOMU STROITELNOMU INSTRUMENTU I OTDELOCHNYM MASHINAM, Khimki, 141400 (SU)
(72) Erfinder: DOBROSELSKY, Petr Vladimirovich, Moscow, 121353 (SU); NIKOLAEV, Igor Vladimirovich, Moscow, 115580 (SU)
(74) Vertreter: Patentanwälte Beetz - Timpe - Siegfried Schmitt-Fumian - Mayr
(86) Internationale Anmeldenummer: SU9000043
(87) Internationale Veröffentlichungsnummer: WO9012164

(57) **Zusammenfassung**

Die Einrichtung zur Herstellung von Bohrlöchern im Boden enthält ein Gehäuse (1), einen Antrieb und ein Gehäuseteil (3), das mit dem Gehäuse mittels eines Gewindes (4) verbunden ist und an seiner Außeuflanke (6) einen Vorsprung (7) aufweist, der als Mittel zum Sichern des Gehäuseteiles in bezug auf das Einrichtungsgehäuse dient und über die die Konturen des Gehäuses vorsteht. Eine der Seitenflächen (10) des Vorsprunges (7) ist zur Erzeugenden der Flanke (6) des Gehäuseteiles in der Richtung geneigt, die ein Verdrehmoment im Verbindungsgewinde erzeugt. An der Flanke des Gehäuseteiles ist ein zusätzlicher Vorsprung (12) angebracht, der ein Verdrehmoment im Verbindungsgewinde beim Umsteuern der Einrichtung erzeugt.

## Beschreibung

### Technisches Gebiet

Die vorliegende Erfindung bezieht sich auf das Gebiet der Bauarbeiten, insbesondere auf eine Einrichtung zur Herstellung von Bohrlöchern im Boden, die in vielfacher Weise bei der gleislosen Verlegung von unterirdischen Versorgungsleitungen unter den Straßen, den Start- und Landebahnen, zur Einrichtung der geschlossenen Dränage ohne Beschädigung der Bedeckungen auf dem Gelände von Industriebetrieben, Gruben und anderen Produktionsstätten sowie zur Durchführung von weiteren ähnlichen Arbeiten in verschiedenen Zweigen der Volkswirtschaft zur Anwendung gelangt.

### Zugrundeliegender Stand der Technik

Gegenwärtig werden verschiedene Einrichtungen zur Herstellung von Bohrlöchern im Boden (siehe beispielsweise SU,A, Nr. 239132) allgemein angewendet, von denen eine jede ein Gehäuse, einen Antrieb zum Bewegen der Einrichtung, ein mit dem Einrichtungsgehäuse mittels Gewinde verbundenes Gehäuseteil enthalt. Als Antrieb zum Bewegen der Einrichtung finden verschiedene Vorrichtungen, darunter auch schlagend arbeitende Druckluftvorrichtungen Anwendung, deren Schlagbolzen sich in einem Hohlraum unter der Druckeinwirkung seitens des Betriebsmittels verschiebt, das über eine Verteilungsvorrichtung und einen Schlauch zugeführt wird, die im Einrichtungsgehäuse mit Hilfe eines Gehäuseteiles beispielsweise einer Mutter in der vorgegebenen Stellung festgehalten werden.

Ein Hauptnachteil derartiger Einrichtungen besteht aber darin, daß beim Betrieb ein Selbstlösen des Gehauseteiles unter der Einwirkung von Schlag- und Vibrationsbelastungen seitens der Schlagvorrichtung sowie infolge der Reibung der Flanke dieses Gehäuseteiles am Boden stattindet. Dadurch kann das Gehäuseteil verlorengehen bzw. eine Störung des luftdichten Betriebes der schlagend arbeitenden Druckluftvorrichtung eintreten.

Bekannt sind ferner konstruktiv ahnliche Einrichtungen zur Herstellung von Bohrlöchern im Böden (beispielsweise "Umsteuerbarer druckluftbetriebener Tauchhammer" IP-4603a, 1986, Kiew, "Werbung" S. 6 Fig. 2, 3), in denen zur Vermeidung des Selbstlösens des Gehäuseteiles während des Einrichtungsbetriebs ein Mittel zum Sichern des Gehauseteiles in bezug auf das Gehäuse vorgesehen ist, das in Form von kegelförmigen Abschnitten ausgeführt ist, die sich sowohl am Gehäuseteil wie auch am Einrichtungsgehäuse befinden. Jedoch ist diese konstruktive Ausführung des Sicherungsmittels unzuverlässig. Dies ist vor allem dadurch bedingt, daß bei der Schlag- und Vibrationseinwirkung der Schlagvorrichtung auf das Gehäuseteil sowie infolge der Reibung der Flanke des letzteren am Boden sowohl das Selbstlösen wie auch das Selbsteinschrauben des Gehäuseteiles in das Gehäuse erfolgen kann. Im letzteren Fall ist ein Bruch des Gehäuses an der Stelle der kegeligen Verbindung desselben mit dem Gehäuseteil bzw. ein Festklemmen derselben möglich, was in jedem Fall die Funktion der gesamten Einrichtung bzw. die technische Wartung derselben erschwert.

### Offenbarung der Erfindung

Der vorliegenden Erfindung liegt die Aufgabe zugrunde, eine Einrichtung zur Herstellung von Bohrlöchern im Boden mit einer solchen konstruktiven Ausführung des Mittels zum Sichern des Gehäuseteiles in bezug auf das Einrichtungsgehäuse zu schaffen, die die Möglichkeit eines Selbstlösens bzw. eines Festklemmens desselben im Gehause ausschließen würde, was eine Erhöhung der Betriebszuverlässigkeit der Einrichtung sowie eine Velängerung der Betriebsdauer derselben erlaubte.

Die gestellte Aufgabe ist dadurch gelöst, daß in einer Einrichtung zur Herstellung von Bohrlöchern im Boden, die ein Gehäuse, einen Antrieb, ein mit dem Einrichtungsgehäuse mittels Gewinde verbundenes Gehäuseteil sowie ein Mittel zum Sichern des Gehäuseteiles in bezug auf das Gehäuse enthält, erfindungsgemäß das Mittel zum Sichern des Gehäuseteiles an dessen Außenflanke angebracht ist, über die Einrichtungskonturen vorsteht und in Form eines Vorsprunges ausgebildet ist, bei dem eine der Seitenflächen gegenüber der Erzeugenden der Gehäuseteilflanke in einer Richtung geneigt ist, die ein Verdrehmoment im Verbindungsgewinde erzeugt.

Dank dieser konstruktiven Ausführung des Sicherungsmittels dringt der über dem Gehäuse vorstehende Vorsprungsteil beim Betrieb der Einrichtung in den Boden hinein, wobei die Widerstandsreaktion des Bodens ein Verdrehmoment im Gewinde des Gehäuseteiles erzeugt, was eine dauernde Verbindung desselben mit dem Einrichtungsgehäuse gewährleistet und dadurch eine zuverlässige Funktion der Einrichtung sicherstellt. Dabei bedingt die Neigung der Vorsprungsseitenfläche zur Erzeugenden der Gehäuseteilflanke die Erzeugung einer gerichteten Reaktion des Bodens am Vorsprung, die zur Erzeugung eines Verdrehmomentes erforderlich ist, weiches mit den Kräften übereinstimmt, die beim Einbau des Gehäuseteiles im Einrichtungsgehäuse erzeugt waren, was ein Selbstlösen der Gewindeverbindung ausschließt.

Gemäß einer Ausführungsform der Erfindung enthält das Mittel zum Sichern des Gehäuseteiles einen zusätzlichen Vorsprung, der sich an der Außenflanke des Gehäuseteiles hinter dem Hauptvorsprung in der Bewegungsrichtung der Einrichtung befindet und diesem ähnlich ist, wobei eine der Seitenflächen des zusätzlichen Vorsprunges, und zwar die vom Hauptvorsprung entfernt liegende, zur Erzeugenden der Gehäuseteilflanke in der Richtung geneigt ist, die zur Neigung der Seitenflächen des Hauptvorsprunges entgegengesetzt ist, was ein Verdrehmoment im Verbindungsgewinde beim Umsteuern der Einrichtung erzeugt. Diese gegenseitige Anordnung und Ausführung des zusätzlichen und des Hauptvorsprunges gestattet es, ein Gelangen des Bodens auf die nichtarbeitende Seitenfläche des Hauptvorsprunges beim Umsteuern der Einrichtung auszuschließen und ein Selbstlösen des Gehäuseteiles zu vermeiden.

Der Haupt- und der zusätzliche Vorsprung können in einem Stück ausgeführt sein, d.h. einen einheitlichen Vorsprung darstellen, was die Ausführung des Sicherungsmittels zu vereinrachen und die unerwünschte Einwirkung der seitens des Bodens erzeugten Kräfte auf die gegeneinander gekehrten nichtarbeitenden Seitenflächen des Haupt- und des zusätzlichen Vorsprunges beim direkter und bei umgesteuerter Bewegung der Einrichtung auszuschließen erlaubt.

Zweckmaßigerweise ist das Gehäuseteil mit einem kleineren Querschnitt als der Gehäusequerschnitt ausgeführt. Dies erlaubt es, Reibungskräfte zwischen dem Gehäuseteil und dem Boden beim Anordnen des Gehäuseteiles hinter dem Gehäuse in der Bewegungsrichtung des Gehäuses zu verringern.

### Kurze Beschreibung der Zeichnungen

In folgendem wird die Erfindung in einer ausführlichen Beschreibung beispielsweiser Ausführungen derselben unter Bezugnahme auf die beiliegenden Zeichnungen erläutert, in denen es zeigt

Fig. 1 in schematischer Darstellung eine Einrichtung zur Herstellung von Bohrlöchern im Boden gemäß der Erfindung, mit teilweisen Ausbrüchen;

Fig. 2 eine Ausführungsform des Mittels zum Sichern des Gehäuseteiles in bezug auf die Einrichtung;

Fig. 3 in schematischer Darstellung eine Ausführungsform der Einrichtung mit zwei Sicherungsmitteln;

Fig. 4 eine Ansicht in der durch einen Pfeil A in Fig. 1 angedeuteten Richtung;

Fig. 5 dasselbe wie in Fig. 3, mit in einer Richtung orientierten Sicherungsmitteln ;

Fig. 6 eine Ansicht in der durch einen Pfeil B in Fig. 5 angedeuteten Richtung.

### Bevorzugte Ausführungsbeispiele der Erfindung

Die erfindungsgemäße Einrichtung zur Herstellung von Bohrlöchern im Boden enthält ein Gehäuse 1 (Fig. 1), einen Antrieb 2 zum Bewegen der Einrichtung im Boden, ein Gehäuseteil 3, das beispielsweise im Endteil des Gehäuses 1 gleichachsig mit ihm angeordnet und mittels eines Gewindes 4 mit demselben verbunden ist.

In der Einrichtung werden als Antrieb 2 beliebige bekannte Antriebe, darunter auch der schlagend arbeitende Druckluftantrieb, angewendet, dessen (nicht mitabgebildete) Verteilungsvorrichtung im Endteil des Gehäusesl mittels des Gehäuseteils 3 fixiert ist.

Zur Vermeidung eines Selbstlösens des Gehäuseteiles 3 bei Schlag- und Vibrationsbelastungen ist in der Einrichtung ein Mittel 5 zum Sichern des Gehäuseteiles 3 in bezug auf das Gehause 1 vorgesehen.

Das Mittel 5 zum Sichern des Gehäuseteiles 3 befindet sich an einer Außenflanke 6 des Gehauseteiles 3 und ist in Form eines Vorsprunges 7 ausgeführt, dessen konstruktive Ausführungsformen in Fig. 2, 3 dargestellt sind. In allen Ausführungsformen ist der Vorsprung 7 auf eine solche Weise ausgeführt, daß seine obere Seitenfläche 8 (Fig. 4) stets höher als eine Flanke 9 des Gehäuses 1 liegt, d.h. in der radialen Richtung über die Konturen des Gehäuses 1 vorsteht. Der Vorsprung 7 (Fig. 1) kann im Plan die Form eines Parallelogramms besitzen, in dem die Länge einer Seitenflache 11 beim Zusammenwirken mit dem Boden während der Bewegung der Einrichtung praktisch keinen nachteiligen Einfluß auf die Erzeugung des Verdrehmomentes ausübt. Dabei ist die dem Gehäuse 1 zugekehrte Seitenflache 10 des Vorsprunges 7 zur Erzeugenden der Flanke 6 des Gehauseteiles 1 in der Richtung geneigt, die die Erzeugung eines Verdrehmomentes im Verbindungsgewinde 4 gewährleistet. Im vorliegenden Beispiel stimmt die Neigungsrichtung der Seitenfläche 10 mit der Steigungsrichtung des Gewindes 4 am Gehäuseteil 1 überein.

Gemäß der in Fig. 2 dargestellten Ausführungsform enthält das Sicherungsmittel 5 außer dem Vorsprung 7 einen zusätzlichen Vorsprung 12, der sich hinter dem Hauptvorsprung 7 in der Bewegungsrichtung der Einrichtung befindet und ähnlich dem letzteren ausgeführt ist. Dabei ist eine vom Hauptvorsprung 7 entfernt liegende Seitenfläche 13 des zusatzlichen Vorsprunges 12 zur Erzeugenden der Flanke des Gehäuseteiles 3 geneigt, und die Neigungsrichtung derselben ist zur Neigung der Seitenfläche 10 des Hauptvorsprunges 7, d.h. zur Steigungsrichtung des Gewindes 4 am Gehäuseteil 3 entgegengesetzt.

Dadurch erzeugt diese Neigung der Seitenfläche 13 ein Verdrehmoment im Verbindungsgewinde 4 ein Verdrehmoment beim Umsteuern der Einrichtung.

Der Hauptvorsprung 7 und der zusätzliche Vorsprung 12 können in einem Stück, d.h. als ein einheitlicher Vorsprung ausgebildet sein, der V-förmig, wie dies in Fig. 2, oder aber in Form eines Dreiseitprismas 14 ausgeführt ist, wie dies in Fig. 3, 5 gezeigt ist. Dabei liegt beim Ausführen der Vorsprunge 7, 12 in Form eines Dreiseitprismas 14 eine der Seitenflächen 15 desselben parallel zur Erzeugenden der Flanke 6 des Gehäuseteiles 3, während die zweite, dem Gehäuse 1 zugekehrte Seitenfläche die Seitenfläche 10 des Hauptvorsprunges 7, die dritte Seitenfläche aber die Seitenfläche 13 des zusätzlichen Vorsprunges 12 darstellt.

Zur Verminderung der Reibung der Flanke 6 des Gehäuseteiles 3 am (in Fig. nicht abgebildeten) Boden ist das Gehäuseteil 3 mit einem kleineren Querschnitt als der Querschnitt des Gehäuses 1 ausgeführt, wie dies in Fig. 6 veranschaulicht ist.

In Fig. 3,5 ist eine Einrichtung dargestellt, dessen Gehäuse 1 außer dem Gehäuseteil 3 in seinem Endteil ein Gehäuseteil 16 im Vorderteil des Gehäuses besitzt, das mit dem Gehäuse 1 mittels eines Verbindungsgewindes 17 verbunden ist.

Zur Vermeidung eines Selbstlösens dieses Gehäuseteiles 16 ist in der Einrichtung ein zusätzliches Mittel 18 zum Sichern dieses Gehäuseteiles 16 in bezug auf das Gehäuse 1 vorgesehen, das ähnlich dem Mittel 5 zum Sichern des Gehäuseteiles 3 ausgeführt ist. Dieses zusätzliche Mittel 18 kann in Gestalt eines dem Vorsprung 7 ähnlichen Vorsprunges ausgeführt sein, einen dem zusätzlichen Vorsprung 12 ähnlichen Vorsprung besitzen bzw. in Form eines einheitlichen Teiles V-förmiger Gestalt oder aber als ein Dreikantprisma 19 ausgebildet sein, das dem Dreikantprisma 14 des Mittels 5 ähnlich ist. Dabei befindet sich das zusätzliche Sicherungsmittel 18 in bezug auf das Hauptsicherungsmittel 5 je nach der Richtung des Verbindungsgewindes 17 des Gehäuseteiles 16 in Vorderteil der Einrichtung. So ist beim Anbringen der Verbindungsgewinde 4 und 17 (Fig. 3) jeweils an den Gehäuseteilen 3 und 16 in der gleichen Richtung (nur Links- bzw. nur Rechtsgewinde) das zusätzliche Sicherungsmittel 18 in bezug auf das Hauptsicherungsmittel 5 um 180° gedreht, wie dies in Fig. 3 veranschaulicht ist.

Beim Ausführen der Gewinde 4 und 17 (Fig. 5) an den Gehäuseteilen 3 und 16 in verschiedener Richtung (beispielsweise Links- und Rechtsgewinde) liegt das zusätzliche Sicherungsmittel 18 ähnlich dem Hauptsicherungsmittel 5, wie dies Fig. 5 veranschaulicht.

Die Funktion der erfindungsgemäßen Einrichtung geht auf die folgende Weise vonstatten.

Beim Bewegen der Einrichtung entlang dem vorgegebenen Weg, das auf die bekannte Weise unter der Einwirkung von durch den Antrieb 2 (Fig. 1) erzeugten Schlagbelastungen geschieht, wirkt auf die Vorsprünge 7 des Mittels 5 die Widerstandsreaktion des Bodens (nicht dargestellt) ein. Da die Neigungsrichtung der Seitenfläche 10 des Vorsprunges 7 am Gehäuseteil 3 so gewählt ist, wie dies im vorstehenden beschrieben und in Fig. 1, 3, 5 veranschaulicht ist, so ist das an diesem Vorsprung unter der Einwirkung der Bodenwiderstandsreaktion entstehende Verdrehmoment nach der Seite der Einschraubung des Gewindes 4 am Gehäuseteil hin gerichtet. Eine ähnliche Bodenreaktion entsteht am Vorsprung des zusätzlichen Mittels 18 beim Ausführen des Gehäuses mit dem Gehäuseteil 16 im Vorderteil der Einrichtung.

Beim Umsteuern der Einrichtung wirkt die Bodenreaktion (in Fig. nicht dargestellt) auf den zusätzlichen Vorsprung 12 (Fig. 2) ein, was ebenfalls zur Einschraubung des Gewindes 4 des Gehauseteiles 3 (bzw. des Gewindes 17 des Gehäuseteiles 16) beiträgt, wobei beim Hin- bzw. Rücklauf der Einrichtung die in Form eines Dreiseitprismas 14, 19 (Fig. 3) ausgeführten Vorsprünge ein Gelangen des Bodens zwischen die Seitenflächen 10 und 13 ausschließen, was die Erzeugung eines Aufdrehmomentes am Gewinde ausschließt.

Auf diese Weise wird dank dem beim Betrieb der Einrichtung in den Verbindungsgewinden der Gehäuseteile im End- und Vorderteil des Gehäuses entstehenden Verdrehmoment ein Selbstlösen derselben verhindert und hierdurch die Zuverlässigkeit der Einrichtung erhöht. Darüber hinaus fällt das erfindungsgemäße Sicherungsmittel infolge der verhinderten Verstopfung mit dem Boden nicht aus, was ebenfalls die Zuverlässigkeit dieser Einrichtung erhöht.

### Gewerbliche Anwendbarkeit

Die Einrichtung zur Herstellung von Bohrlöchern im Boden in der erfindungsgemäß vorgeschlagenen Konstruktion, kann bei der grabenlosen Verlegung unterirdischer Versorgungsleitungen beim Durchführen verschiedener Bauarbeiten mit Erfolg angewendet werden.

## Patentansprüche

1. Einrichtung zur Herstellung von Bohrlöchern im Boden, die ein Gehäuse (1) einen Antrieb (2) ein mit dem Einrichtungsgehäuse mittels Gewinde (4) verbundenes Gehäuseteil (3) sowie ein Mittel (5) zum Sichern des Gehäuseteiles (3) in bezug auf das Gehäuse (1) enthält, **dadurch gekennzeichnet,** daß das Mittel (5) zum Sichern des Gehäuseteils (3) an der Außenflanke (6) desselben angebracht ist, über die Konturen des Gehäuses (1) vorsteht und in Form eines Vorsprunges (7) ausgeführt ist, bei dem eine der Seitenflächen (10) desselben zur Erzeugenden der Flanke (6) des Gehäuseteiles (3) in der Richtung geneigt ist, die ein Verdrehmoment im Verbindungsgewinde (4) erzeugt.

2. Einrichtung zur Herstellung von Bohrlöchern im Boden nach Anspruch 1, **dadurch gekennzeichnet,** daß das Mittel (5) zum Sichern des Gehäuseteiles (3) einen zusätzlichen Vorsprung (12) enthält, der sich hinter dem Hauptvorsprung (7) in der Bewegungsrichtung der Einrichtung befindet und und ähnlich demselben ausgeführt ist, wobei eine der Seitenflachen (13) des zusätzlichen Vorsprunges (12), und zwar die vom Hauptvorsprung (7) entfernte, zur Erzeugenden der Flanke (6) des Gehäuseteiles in der Richtung geneigt ist, die zur Neigung der Seitenfläche (10) des Hauptvorsprunges (7) entgegengesetzt ist, wodurch ein Verdrehmoment im Verbindungsgewinde (4) beim Umsteuern der Einrichtung erzeugt wird.

3. Einrichtung zur Herstellung von Bohrlöchern im Boden nach Anspruch 2, **dadurch gekennzeichnet,** daß der Hauptvorsprung (7) und der zusätzliche Vorsprung (12) in einem Stück ausgeführt sind.

4. Einrichtung zur Herstellung von Bohrlöchern im Boden nach Ansprüchen 1 bis 3, **dadurch gekennzeichnet,** daß das Gehäuseteil (3) mit einem kleineren Querschnitt als der Querschnitt des Gehäuses (1) ausgeführt ist.
